# EUROPÄISCHE PATENTSCHRIFT

(11) **EP 0 119 385 B1**
(45) Veröffentlichungstag und Bekanntmachung des Hinweises auf die Patenterteilung: **28.10.1987**
(21) Anmeldenummer: 84100175.3
(22) Anmeldetag: 10.01.1984
(51) Int. Cl.: E05C 21/02, E04G 5/06, E04G 1/26, E05F 7/02, E06B 11/02

(54) **Laufkonsole mit einer Tür**
Accessible console with a door
Console accessible avec une porte

(30) Priorität: 22.03.1983 DE 3310317
(43) Veröffentlichungstag der Anmeldung: 26.09.1984
(73) Patentinhaber: Maier, Josef, D-7611 Steinach (DE)
(72) Erfinder: Maier, Josef, D-7611 Steinach (DE)
(74) Vertreter: Schmitt, Hans, Dipl.-Ing.

## Beschreibung

Die Erfindung betrifft eine an Schalungen, Gerüsten, Bauwerken od. dgl. angeordnete, insbesondere ein Geländer aufweisende Laufkonsole mit einer Türe an wenigstens einem ihrer Enden, welche in Schliess- oder Sperrstellung gegen ein Aufschwenken sicherbar ist.

Eine derartige Laufkonsole mit allen Merkmalen des Oberbegriffes des Anspruches 1 ist dem Anmelder nur aus der Praxis bekannt. Durch die Türe wird die Sicherheit der Benutzer dieser Laufkonsole an Bauwerken auch in deren Endbereich erhöht. Ist dabei diese Laufkonsole zwischen zwei schon errichteten Wänden eingespannt, die miteinander und mit der Laufkonsole fluchtende Türöffnungen haben, kann die Verriegelung der Türe aufgehoben werden.

Nach der Benutzung werden solche Laufkonsolen demontiert, wobei der die Türe aufweisende Konsolenteil von den übrigen Konsolenteilen getrennt wird.

Wird eine solche Laufkonsole erneut aufgebaut, muss darauf geachtet werden, dass diese Konsole mit der Türe am richtigen Ende der Laufkonsole angebracht wird, da sich die Türe sonst nach der falschen Seite öffnen lässt. Darüber hinaus kann es Situationen geben, bei denen die Fortsetzung der Konsole zwar eine Öffnung enthält, diese aber nicht ganz in der Weise dekkungsgleich mit der Türe ist, dass diese in die Öffnung hineinverschwenkt werden könnte; in einem solchen Falle könnte eine bisherige Türe dann nicht benutzt werden.

Es besteht deshalb die Aufgabe, eine Laufkonsole der eingangs erwähnten Art zu schaffen, bei deren Zusammenbau nicht darauf geachtet werden muss, an welches Ende der Konsole jeweils deren Halterung mit der Tür angebracht wird, bzw. bei welcher an beiden Enden beliebige Konsolenteile mit Tür angeordnet werden können. Darüberhinaus soll die Türe auch geöffnet werden können, wenn an ihrer Aussenseite ein ihre Verschwenkung in dieser Richtung sperrendes Hindernis vorhanden ist.

Die Lösung dieser Aufgabe besteht im wesentlichen darin, dass die Laufkonsole im Bereich der geschlossenen Türe einen Anschlag für diese aufweist, und dass die Türe in ihrer Schwenklagerung zumindest um den Betrag höhenverschieblich ist, um welchen die Oberseite des Anschlages über den unteren Rand der Türe in deren abgesenkter Gebrauchsstellung angeordnet ist.

Dadurch ist es also möglich, die fertigmontierte Türe anzuheben und auf die Seite des Anschlages zu verschwenken und dort wieder abzusenken, die durch den Anschlag gesperrt sein soll. Es lässt sich die Schwenkrichtung der Tür bzw. die Sperrichtung also jederzeit, dabei aufgrund der erforderlichen Anhebung der Türe aber nur bewusst und gewollt, verändern. Dabei kann die jeweilige Position der Türe auf der einen oder anderen Anschlagsseite mit beliebigen Zusatzmitteln fixiert werden.

Zwar ist aus der FR-A-2485 075 bereits eine höhenverschiebliche Türe bekannt, die jedoch zu einer anderen Gattung gehört und nicht die Problematik aufweist, wahlweise in der einen oder anderen Richtung gegen ein Aufschwenken gesperrt werden zu können. Vielmehr handelt es sich um eine Türe, die beim Aufschwenken durch diese Schwenkbewegung gleichzeitig auch angehoben wird. Demgegenüber ist bei der erfindungsgemässen Türe die Anhebebewegung dazu vorgesehen, eine bestimmte Sperrstellung der Türe einnehmen zu können, um ein Aufschwenken der Türe am Ende einer Laufkonsole in falscher Richtung auszuschliessen und dadurch die Sicherheit der Benutzer der Laufkonsole in diesem Bereich zu erhöhen.

Eine besonders zweckmässige Ausführung der erfindungsgemässen Laufkonsole mit einer Tür von ganz erheblicher Bedeutung kann darin bestehen, dass der Anschlag doppelt oder gabelförmig ist und einen mittleren, vertikalen, in Richtung der Türebene offenen Zwischenraum von wenigstens der Breite der Türe hat und dass die abgesenkte Tür in diesen Zwischenraum passt.

Dadurch ist es möglich, die Türe entweder an der einen oder anderen Seite des Anschlages festzulegen, so dass sie jeweils nur in einer Richtung geöffnet werden kann, oder sie aber in diesem Zwischenraum anzuordnen, so dass sie dann nach keiner Seite bewegt werden kann. In diesem letzteren Falle können zusätzliche Mittel zum Fixieren und Verschliessen der Türe in ihrer Anschlagsposition entfallen. Darüber hinaus ergibt sich durch diese Position der Türe eine bessere Transportmöglichkeit des Konsolenteiles mit dieser Tür, da auch bei schräger Anordnung dieses Teiles ein Aufschwenken der Türe verhindert wird. Das gesamte Teil ist somit nicht nur in Gebrauchsstellung, sondern auch beim Transport und bei der Lagerung stabil und platzsparend.

Der Anschlag kann ein U-Profil sein, welches den Rand der Türe in Halteposition in sich aufnimmt. Dadurch ergibt sich eine besonders einfache Konstruktion der vorerwähnten vorteilhaften Ausführungsform mit beidseitig wirksamem Anschlag, welcher durch die Anhebbarkeit der Türe zunächst über den Anschlag und ihre daraufhin erfolgende Absenkung in den Zwischenraum ermöglichtwird.

Besonders vorteilhaft kann es sein, wenn die Schwenklagerung der Türe eine durch zwei Scharnierbügel durchgehende Stange als Schwenkachse aufweist. Zwar könnte auch an jedem Scharnier ein entsprechender Scharnierbolzen von genügender Länge vorgesehen sein, um die Türe anheben zu können, jedoch ergibt eine durchgehende Stange eine bessere Führung und Schwenkbarkeit auch in angehobener Position.

Vor allem ist auch beim Absenken ein genaueres Treffen insbesondere eines möglichst schmalen Zwischenraumes an dem Anschlag möglich. Dabei kann die Stange das untere Scharnier wenigstens um den Weg nach unten überragen, um den der obere Rand des Anschlages über dem unteren Rand der Türe in Gebrauchsstellung liegt. Somit ergibt sich auch am unteren Ende der Stange genügend Freiraum für die erforderliche Anhebewegung derTüre.

Weitere Ausgestaltungen der Erfindung sind Gegenstand weiterer Ansprüche.

Vor allem bei Kombination einzelner oder mehrerer der vorbeschriebenen Merkmale und Massnahmen ergibt sich eine Laufkonsole mit Tür, deren Tür wahlweise nach der einen oder anderen Seite aufschwenkbar ist, die aber dennoch in ihrer Schliessstellung sicher und wirkungsvoll gesperrt werden kann. Darüber hinaus kann diese Sperrung beidseitig ausgebildet sein, so dass sie auch beim Transport und bei der Lagerung des Konsolenelementes mit der Türe wirksam sein kann, so dass Bewegungen dieses Konsolenteiles keine unerwünschten Schwenkbewegungen der Türe zur Folge haben.

Nachstehend ist die Erfindung mit ihrer ihr als wesentlich zugehörenden Einzelheiten anhand der Zeichnung noch näher beschrieben. Es zeigt:
Fig. 1 eine Stirnansicht der erfindungsgemässen Laufkonsole mit einer Draufsicht der in Schliessstellung angeordneten Türe sowie
Fig. 2 eine teilweise im Querschnitt gehaltene Draufsicht des Anschlages für die Türe mit einem U-förmigen Zwischenraum zur Aufnahme des Türblattes in Sperrstellung.

Eine im ganzen mit 1 bezeichnete Laufkonsole, wie sie an Schalungen oder auch an sonstigen Gerüsten, Bauwerken u.dgl. angehängt werden kann, weist an wenigsten einem ihrer Enden - gegebenenfalls auch in ihrem Verlauf - eine Türe 2 auf. Diese Türe 2 kann gegen ein Öffnen nach der einen oder anderen Seite gesperrt werden. Dazu ist im Bereich der geschlossenen Türe 2 an der Laufkonsole 1 ein Anschlag 3 vorgesehen, der im unteren Randbereich der Türe 2 deren Verschwenken sperrt. Damit nun die Türe 2 an beliebigen Enden oder Bereichen der Konsole 1 angeordnet werden kann, dennoch aber immer der selbe Anschlag 3 wirksam werden kann, obwohl er einmal die eine oder die andere Schwenkrichtung sperren soll, ist die Türe 2 in ihrer Schwenklagerung 4 zumindest um den Betrag höhenverschieblich, um welchen die Oberseite 5 des Anschlages 3 über den unteren Rand 6 der Türe anzuheben und auf der Seite des Anschlages 3 wieder abzusenken, hinter der sie gesperrt sein soll. Die Schwenkrichtung der Türe ausgehend von dem Anschlag 3 lässt sich somit nachträglich ändern.

Im Ausführungsbeispiel ist allerdings eine ganz besonders vorteilhafte Lösung der Erfindung von eigener schutzwürdiger Bedeutung dargestellt, bei welcher der Anschlag 3 doppelt bzw. gabelförmig ist und einen mittleren vertikalen, in Richtung der Türebene offenen Zwischenraum 7 von etwa der Breite der Türe 2 in diesem Bereich hat. In Fig. 2 erkennt man, dass die abgesenkte Türe 2 in diesen Zwischenraum 7 passt. Auf diese Weise wird die Türe also nach beiden Seiten gesperrt, kann aber für eine Öffnungsbewegung nach der einen oder anderen Seite in erfindungsgemässer Weise in der Höhe verschoben und angehoben und somit aus dem Anschlag 3 herausgehoben und herausgeschwenkt werden.

In diesem Falle ist der Anschlag 3 ein U-Profil 8, welches den Rand der Türe 2 in Halteposition in sich aufnimmt. Dabei zeigt Fig. 1, dass dieses U-Profil 8 nur eine geringe Längsausdehnung benötigt, um dennoch eine wirkungsvolle Sperre für die Türe 2 zu bilden.

Die Schwenklagerung 4 der Türe 2 weist gemäss Fig. 1 eine durch zwei Scharnierbügel 9 durchgehende Stange 10 als Schwenkachse auf, so dass sich eine gute Führung für die Anhebe-und Absenkbewegung ergibt und auch in der angehobenen Position die Türe 2 verschwenkt werden kann, um von der einen Seite des Anschlages 3 auf die andere zu gelangen, oder aber um in den Zwischenraum 7 oder aus diesem herausgebracht zu werden. Vor allem das Absenken in den relativ engen Zwischenraum 7 wird durch diese durchgehende gute Führung erleichtert. Dabei überragt die Stange 10 den unteren Scharnierbügel 9 wenigstens um den Weg nach unten, um den der obere Rand 5 des Anschlages 3 über dem unteren Rand 6 der Türe 2 in deren Gebrauchsstellung liegt. In Fig. 1 erkennt man noch, dass am unteren Ende der vorzugsweise rohrförmigen Scharnierstange 1 P ein das nähere Scharnier 9 von unten übergreifender Anschlag 11 vorgesehen ist, so dass die Türe 2 beim Anheben nicht versehentlich aus diesem unteren Scharnier 9 ausgehoben werden kann.

Die Scharnierbügel 9 sind im Ausführungsbeispiel an Längsprofilen oder diese tragenden Haltebügeln 12 des Geländers 13 der Konsole 1 befestigt. Dabei befindet sich der Anschlag 3 für die Türe 2 an der dem Geländer 13 abgewandten Innenseite der Laufkonsole 1.

In Fig. 1 erkennt man ferner, dass die Türe 2 bevorzugt an ihrem Schwenklager 4 abgewandten Randbereich wenigstens einen vorzugsweise schwenkbaren Haken 14 aufweist, womit sie in Offenstellung an einem Geländerprofil lösbar fixierbar ist.

In vorteilhafter Weise kann dieser Haken 14 an der Türe 2 bzw. an der Türe 2 befestigten Haltestab 15 höhenverschieblich angeordnet sein, so dass er an unterschiedliche Profilstärken und Höhen des Konsolengeländers 13 anpassbar ist. Die Türe 2 lässt sich somit in Offenstellung, sei die Türe dabei nach der einen oder nach der anderen Seite verschwenkt, fixieren, sofern sie gegen das Konsolengeländer 13 angelehnt wird. Befindet sie sich am Ende dieses Geländers und wird nach aussen geschwenkt, kann mit dem Haken 14 gegebenenfalls eine Fixierung an dort vorhandenen Gerüstteilen, anderen Bauwerken od. dgl. erfolgen, sofern überhaupt eine Fixierung in Offenstellung benötigt wird.

## Patentansprüche

1. An Schalungen, Gerüsten, Bauwerken od. dgl. angeordnete insbesondere ein Geländer (13) aufweisende Laufkonsole (61) mit einer Türe (2) an wenigstens einem ihrer Enden, welche in Schliess- oder Sperrstellung gegen ein Aufschwenken sicherbar ist, dadurch gekennzeichnet, dass die Laufkonsole (1) im Bereich der geschlossenen Türe (2) einen Anschlag (3) für diese aufweist und dass die Türe (2) in ihrer Schwenklagerung (4) zumindest um den Betrag höhenverschieblich ist, um welchen die Oberseite (5) des Anschlages (3) über dem unteren Rand (6) der Türe (2) in deren abgesenkter Gebrauchsstellung angeordnet ist.

2. Laufkonsole nach Anspruch 1, dadurch gekennzeichnet, dass die jeweilige abgesenkte Position der Türe (2) auf der einen oder anderen Seite des Anschlages (3) mit Zusatzmitteln fixierbar ist.

3. Laufkonsole insbesondere nach Anspruch 1, dadurch gekennzeichnet, dass der Anschlag (3) für die Türe (2) doppelt oder gabelförmig ist und einen mittleren vertikalen, in Richtung der Türebene offenen Zwischenraum (7) von wenigstens der Breite der Türe (2) hat, und dass die abgesenkte Türe (2) in diesen Zwischenraum (7) passt.

4. Laufkonsole nach einem der Ansprüche 1 bis 3, dadurch gekennzeichnet, dass der Anschlag (3) ein U-Profil (8) ist oder aufweist, welches den Rand der Türe (2) in Halteposition in sich aufnimmt.

5. Laufkonsole nach einem der Ansprüche 1 bis4, dadurch gekennzeichnet, dass die Schwenklagerung (4) der Türe (2) eine durch wenigstens zwei Scharnierbügel (9) durchgehende Stange (10) als Schwenkachse aufweist.

6. Laufkonsole nach einem der Ansprüche 1 bis 5, dadurch gekennzeichnet, dass die Stange (10) das untere Scharnier (9) wenigstens um den Weg nach unten überragt, um den der obere Rand (5) des Anschlages (3) über dem unteren Rand (6) der Türe (2) in deren Gebrauchsstellung liegt.

7. Laufkonsole nach einem der Ansprüche 1 bis 6, dadurch gekennzeichnet, dass am unteren Ende der vorzugsweise rohrförmigen Scharnierstange (10) ein das nähere Scharnier (9) von unten übergreifender Anschlag (11) vorgesehen ist.

8. Laufkonsole nach einem der Ansprüche 1 bis 7, dadurch gekennzeichnet, dass die Scharnierbügel (9) od. dgl. an den Längsprofilen oder diese tragenden Haltebügeln (12) des Geländers (13) der Konsole (1) befestigt sind und dass sich der Anschlag (3) für die Türe (2) an der dem Geländer (13) abgewandten Innenseite der Laufkonsole (1) befindet.

9. Laufkonsole nach einem der Ansprüche 1 bis 8, dadurch gekennzeichnet, dass die Türe (2) vorzugsweise in ihrem dem Schwenklager (4) abgewandten Randbereich wenigstens einen insbesondere schwenkbaren Haken (14) od. dgl. aufweist, womit sie in Offenstellung insbesondere an dem Geländer (13) od. dgl. lösbar fixierbar ist.

10. Laufkonsole nach einem der vorstehenden Ansprüche, dadurch gekennzeichnet, dass der Haken (14) an der Türe (2) höhenverstellbar, insbesondere höhenverschiebbar und somit an unterschiedliche Profilstärken und/oder Höhen des Konsolengeländers (13) anpassbar ist.

## Claims

1. An accessible console (1) disposed on form- work, scaffolding, buildings or the like, in particular one having a railing (13), at least one of the ends of said accessible console including a door (2) which, in the closed or locked position, is capable of being secured against swinging open, characterized in that in the region of the closed door (2) the accessible console (1) has a stop (3) therefore and that the door (2) is vertically slidable in its swivel bearing (4) by at least the amount by which the top side (5) of the stop (3) is disposed above the bottom edge (6) of the door (2) in the lowered position for use of the latter.

2. The accessible console as claimed in claim 1, characterized in that the respective lowered position of the door (2) is fixable on the one or other side of the stop (3) by additional means.

3. The accessible console as claimed in particular in claim 1, characterized in that the stop (3) for the door (2) is double or fork-shaped and has a central, vertical clearance (7) which is open in the direction of the door plane and is at least of the width of the door (2), and that the lowered door (2) fits into said clearance (7).

4. The accessible console as claimed in any one of claims 1 to 3, characterized in that the stop (3) is or has a channel (8) receiving therein the edge of the door (2) in the holding position.

5. The accessible console as claimed in any one of claims 1 to 4, characterized in that the swivel bearing (4) of the door (2) has as swivel axis a continuous rod (10) passing through at least two hinge hoops (9).

6. The accessible console as claimed in any one of claims 1 to 5, characterized in that the rod (10) projects downwardly beyond the lower hinge (9) by at least the distance by which the top edge (5) of the stop (3) lies above the bottom edge (6) of the door (2) in the position for use of the latter.

7. The accessible console as claimed in any one of claims 1 to 6, characterized in that at the bottom end of the preferably tubular hinge rod (10) there is provided a stop (11) overlapping the nearer hinge (9) from underneath.

8. The accessible console as claimed in any one of claims 1 to 7, characterized in that the hinge hoops (9) or the like are fastened to the longitudinal sections or the holding clamps (12) bearing the latter and belonging to the railing (13) of the console (1) and that the stop (3) for the door (2) is located on the inside of the accessible console (1) remote from the railing (13).

9. The accessible console as claimed in any one of claims 1 to 8, characterized in that the door (2) has at least one hook (14) or the like, in particular a swivelling hook, preferably in the border zone of the door remote from the swivel bearing (4), by which the door is detachably fixable, in particular to the railing (13) orthe like on the open position.

10. The accessible console as claimed in any one of the preceding claims, characterized in that the hook (14) is vertically adjustable, in particular vertically slidable on the door (2) and is consequently adaptable to different section thicknesses and/or heights of the railing (13).

## Revendications

1. Console accessible (1) installée sur des coffrages, des échafaudages, des ouvrages de construction ou structures analogues, présentant en particulier une rambarde (13) et munie, à au moins l'une de ses extrémités, d'une porte (2) pouvant être empêchée de pivoter vers le haut en position de fermeture ou de verrouillage, caractérisée par le fait que la console accessible (1) présente, au voisinage de la porte fermée (2), une butée (3) destinée à cette porte; et par le fait que la porte (2) peut coulisser en hauteur, dans son support de pivotement (4), au moins de la distance dont la face supérieure (5) de la butée (3) se trouve au-dessus du bord inférieur (6) de la porte (2) dans la position abaissée d'utilisation de cette dernière.

2. Console accessible selon la revendication 1, caractérisée par le fait que la position abaissée considérée de la porte (2) peut être arrêtée avec des moyens supplémentaires, sur l'un ou l'autre côté de la butée (3).

3. Console accessible notamment selon la revendication 1, caractérisée par le fait que la butée (3) destinée à la porte (2) est double ou en forme de fourche et possède un espace intermédiaire central vertical (7) ouvert dans la direction du plan de la porte, d'au moins la largeur de cette porte (2); et par le fait que la porte abaissée (2) s'adapte dans cet espace intermédiaire (7).

4. Console accessible selon l'une des revendications 1 à 3, caractérisée par le fait que la butée (3) est ou présente un profilé en U (8), qui reçoit le bord de la porte (2) en position arrêtée.

5. Console accessible selon l'une des revendications 1 à 4, caractérisée par le fait que le support de pivotement (4) de la porte (2) présente, en tant qu'axe de pivotement, une tige ininterrompue (10) s'étendant à travers au moins deux étriers de charnière (9).

6. Console accessible selon l'une des revendications 1 à 5, caractérisée par le fait que la tige (10) fait saillie vers le bas, au-delà de la charnière inférieure (9), au moins de la distance dont le bord supérieur (5) de la butée (3) se trouve au-dessus du bord inférieur (6) de la porte (2) dans la position d'utilisation de cette dernière.

7. Console accessible selon l'une des revendications 1 à 6, caractérisée par le fait qu'un taquet (11), emprisonnant par-dessous la charnière voisine (9), est prévu à l'extrémité inférieure de la tige de charnière (10) de préférence tubulaire.

8. Console accessible selon l'une des revendications 1 à 7, caractérisée par le fait que les étriers de charnière (9) ou organes analogues sont fixés aux profilés longitudinaux de la rambarde (13) de la console (1) ou à des étriers de retenue (12) portant lesdits profilés; et par le fait que la butée (3) destinée à la porte (2) se trouve du côté intérieur de la console accessible (11) tourné à l'opposé de la rambarde (13).

9. Console accessible selon l'une des revendications 1 à 8, caractérisée par le fait que la porte (2) présente, de préférence dans sa région marginale tournée à l'opposé du support de pivotement (4), au moins un crochet (14) ou organe analogue notamment pivotant, au moyen duquel elle peut être arrêtée de manière libérable, en position ouverte, notamment sur la rambarde (13) ou élément analogue.

10. Console accessible selon l'une des revendications précédentes, caractérisée par le fait que le crochet (14) peut être réglé en hauteur, peut notamment coulisser en hauteur sur la porte (2), et peut être ainsi adapté à différentes épaisseurs de profil et/ou hauteurs de la rambarde (13) de la console.
